# EUROPÄISCHE PATENTSCHRIFT

(11) **EP 2 425 742 B1**
(45) Veröffentlichungstag und Bekanntmachung des Hinweises auf die Patenterteilung: **07.11.2012**
(21) Anmeldenummer: 10009164.4
(22) Anmeldetag: 03.09.2010
(51) Int. Cl.: A47B 57/58, A47F 5/00

(54) **Nachrüstsystem für Regaletagen**
Retrofitting system for shelf levels
Système de rééquipement pour étages de rayonnages

(43) Veröffentlichungstag der Anmeldung: 07.03.2012
(73) Patentinhaber: Nilsson, Rickard, 65582 Diez (DE)
(72) Erfinder: Nilsson, Rickard, 65582 Diez (DE)
(74) Vertreter: Mill, Andreas

(56) Entgegenhaltungen:
- AU-B1- 2008 200 144
- US-A- 2 915 193
- US-A1- 2003 034 319
- US-A1- 2006 113 262

## Beschreibung

Bei üblichen Regalsystemen und Rutschregalsystemen verfügen die Warentrenner bzw. Fachteiler nicht über ausreichend seitliche Führung und geben bei erhöhtem Warendruck nach. Teilweise bestehen die Fachteiler aus einzelnen nebeneinander reingesteckten Elementen, die nicht miteinander fest verbunden sind und so die Warenetage in sich instabil wird (DE196 09 432). Bisherige Regale bzw. Regaletagen verfügen über Einsätze mit offenen Nutleisten, in welche die Fachteiler in Form von Bügeln einzusetzen sind (US 6, 116, 436). Auch bei diesen Systemen bieten die Fachteiler den Produkten keinen ausreichenden Seitenhalt. Niedrige Produkte rollen oder rutschen unter den Bügeln seitlich durch. Die Bügel als Fachteiler würden nur in der offenen Nutleiste eingesteckt keinen ausreichenden Halt finden, so dass bei diesem System (US 6, 116, 436) zusätzliche und in der Herstellung aufwendige Vorkehrungen, wie Löcher zum Einstecken der Bügel, geschaffen werden müssen, damit die Bügel auch horizontal fixiert werden. Bei bekannten Systemen ist das Einsetzen der Bügel kompliziert, da sie meist mit zwei Händen zusammengedrückt werden müssen um durch die Nuten zu passen und gleichzeitig in die Löcher eingesetzt werden müssen (US 6, 116, 436) Diese Probleme löst das EP1455620. EP1455620 gewährleistet ein variables System in Etagen von Regalen und insbesondere von Rutschregalen nach der "First in-First out" Methode. Es können so sämtliche erdenklichen Stückwaren unter permanenter Gewährleistung der Rutschfähigkeit präsentiert werden. Weiterhin gewährleistet EP1455620 Stabilität über die gesamte Regaletagenbreite, sodass ein Verrutschen der Warentrenner und der gelagerten Waren ausgeschlossen ist. Die Warentrenner gewährleisten das sichere Herabrutschen der Ware in der Fachbahn und verhindern seitliches Wegkippen selbst dann, wenn die benachbarte Fachbahn leer ist. Die Fachteiler bzw. Warentrenner sind bei diesem System einfach nur mit einer Hand einsetzbar. Die Ausgestaltung in mehreren Bauteilen und die spezielle Ausformung sowohl des Etagenrahmens als auch des Trennbügels benötigt spezielle Vorkehrungen in technischer Hinsicht, die in bestehenden Systemen nicht anzutreffend sind. Insbesondere kann EP1455620 nicht auf bestehenden Regaletagen eingefügt werden, da die Befestigung des Warentrenners in den Regalboden hereinreicht. Das Aufbringen eines entsprechenden Regaletagenrahmens einschließlich Warenrutschblech, in welches der Warentrenner eingefügt wird, scheitert an der Praktikabilität, da in den Warenrutschschienen durch ein Einbringen dieses Systems zu viel Höhe aufgebraucht wird. Weiterhin wäre EP1455620 in der Ausgestaltung als Nachrüstsystem in technischer Hinsicht äußerst aufwendig und teuer herzustellen, da dies speziell an die bestehenden Systeme an und eingepasst werden müsste.

Diese Probleme werden mit dem in dem Patentanspruch aufgeführten Merkmalen gelöst.

Mit der Erfindung wird erreicht, dass die Vorteile des EP1455620 als Nachrüstsystem in bestehende Systeme, gleichgültig welcher Ausgestaltung, nachgerüstet werden können.

Die im Patentanspruch beschriebene Ausgestaltung des Warenrutschbleches (1) ermöglicht das Einfügen des Warenrutschbleches auf vorhandene Regaletagen (Fig.2). Das im Patentanspruch beschriebene Warenrutschblech hat den Vorteil, dass durch die Ausformung mit dem rechtwinkligen Aufkantungen an der vorderen Seite (2) und an der hinteren Seite (3) den Trennbügel selbst aufnehmen kann, ohne das der Trennbügel wie bei EP1455620 durch das Warenrutschblech nach unten durchgeführt werden muss (Fig. 1).

Der im Patentanspruch beschriebene Trennbügel (4), (Fig.3) hat den Vorteil, dass auf der einen Seite die Steckplatte (5) so angebracht ist, dass sie nicht durch das Warenrutschblech nach unten in den Rahmen durchgesteckt werden muss, sondern lediglich auf der einen Seite in die rechtwinkligen Ausformungen (7), auf der vorderen Seite in die je nach Ausformung des Stiftes (6) mit diesem in die korrespondierenden Öffnungen (8) eingefügt wird und mit dem Warenrutschblech ein einheitliches System bildet, welches auf einen bestehenden Regaletagenrahmen oder auf eine bestehende Regaletage aufgesetzt werden kann. Die Ausformung der Steckplatte gewährleistet im eingefügten Zustand eine seitlich sichere Arretierung des Trennbügels und verhindert das Wegkippen bzw. Umkippen des Trennbügels selbst bei nur einseitiger Befüllung der Fachbahnen. Die Ausgestaltung des Trennbügels mit den parallelen Querstreben hat den Vorteil, dass dieser beim Einfügen in das Warenrutschblech einhändig an den Querstreben zusammengezogen wird, so dass der Abstand zwischen Steckplatte und Stift verringert wird und der Trennbügel in die Öffnungen unter Spannung, ebenfalls einhändig, eingesetzt wird.

Der im Patentanspruch beschriebene Trennbügel mit dem waagerechten Stift, der nur in geringer Höhe in die U-Leiste an der vorderen Aufkantung des Warenrutschbleches eingefügt wird, hat den Vorteil, dass die U-Leiste an der vorderen Seite so ausgestaltet werden kann, dass hier genügend Raum verbleibt zur Aufnahme eines Warenstoppers am Entnahmeende der Regaletage (Fig. 4, 5).

Die im Patentanspruch beschriebene U-Leiste, die an der vorderen Aufkantung des Warenrutschbleches angebracht wird, verstärkt die Stabilität und Verwindungssteifigkeit des Warenrutschbleches. Die vordere Aufkantung wird durch die U-Leiste selbst stabilisiert und verstärkt, so dass in die U-Leiste ein erhöhter Warenstopper eingesetzt werden kann, der höheren Warendruck widersteht.

## Patentansprüche

1. Nachrüstsystem für Regaletagen, bestehend aus Regaletageneinsätzen, wobei ein Regaletageneinsatz aus einem Warenrutschblech (1), gefertigt bevorzugt aus Metall, welches rechtwinklige Aufkantungen an der vorderen Seite und an der hinteren Seite aufweist, wobei die Aufkantung an der vorderen Seite (2) mit einer aufgesetzten U-Leiste versehen ist, die mit kreisrunden, bzw. ovalen, bzw. rechteckigen oder viereckigen Öffnungen in regelmäßigen Abständen knapp über dem Boden des Warenrutschbleches versehen ist, und die Aufkantung an der hinteren Seite (3) rechteckige Aussparungen aufweist, die den Öffnungen auf der vorderen Seite exakt gegenüberliegen, welches Trennbügel (4) im seitlichen Abstand variabel aufnimmt, wobei der Trennbügel, bestehend aus zwei parallelen und verbundenen Querstreben, auf der einen Seite mit einer senkrecht angebrachten Steckplatte (5) ausgebildet ist und auf der anderen Seite einen waagerecht angebrachten, korrespondierend zur Öffnung kreisrunden, bzw. ovalen, bzw. rechteckigen oder viereckigen Stift (6) aufweist, so dass der Trennbügel auf der einen Seite mit der Steckplatte in eine der rechteckigen Aussparungen (7) und auf der anderen Seite mit dem Stift in die genüberliegende Öffnung (8) der aufgesetzten U-Leiste eingesetzt wird und dort im Warenrutschblech arretiert wird.

## Claims

1. A retrofit system for shelf racks, comprising shelf rack inserts, wherein a shelf rack insert is made of a sheet product slide plate (1), preferably made of metal, comprising right-angle upturns on the front side and the rear side, wherein the upturn on the front side (2) has a U-strip placed thereon, said U-strip having circular, oval, rectangular, or square openings at regular intervals immediately above the floor of the product slide plate, and the upturn on the rear side comprising rectangular cutouts exactly opposite the openings on the front side, receiving dividers (4) variably spaced at the sides, wherein the divider comprises two parallel and connected transverse bars and has a vertically mounted insertion plate (5) on one side and on the other side comprises a horizontally mounted circular or oval or rectangular or square pin (6) corresponding to the opening, so that the divider is inserted on one side with the insertion plate in one of the rectangular cutouts (7) and on the other side with the pin inserted in the opposite opening (8) of the mounted U-strip, and is locked into the product slide plate there.

## Revendications

1. Système de rééquipement pour étages de rayonnages composé d'inserts d'étages de rayonnages, dans lequel un insert d'étage de rayonnages se compose d'une tôle (1) de glissement de marchandises fabriquée de préférence en métal, laquelle présente des arêtes relevées en angle droit sur le côté avant et sur le côté arrière, sachant que l'arête relevée sur le côté avant (2) est pourvue d'une barrette en U appliquée, qui est pourvue d'orifices ronds ou ovales ou carrés ou rectangulaires à des intervalles réguliers juste au-dessus du plan de la tôle de glissement de marchandises, et l'arête relevée sur le côté arrière (3) présente des encoches carrées, lesquelles sont exactement opposées aux orifices sur le côté avant, lequel accueille de manière variable des étriers de séparation (4) à une certaine distance latérale, sachant que l'étrier de séparation, composé de deux entretoises transversales parallèles et reliées l'une à l'autre, est formé sur un côté avec une plaque enfichable (5) fixée verticalement et, sur l'autre côté, présente une broche (6) fixée horizontalement correspondant à l'ouverture, ronde ou ovale ou carrée ou rectangulaire, de sorte que l'étrier de séparation s'insère sur le côté avec la plaque enfichable dans l'une des encoches carrées (7) et, sur l'autre côté avec la broche, dans l'orifice opposé (8) de la barrette en U appliquée et y est bloqué dans la tôle de glissement de marchandises.
